# EUROPÄISCHE PATENTSCHRIFT

(11) **EP 0 692 380 B1**
(45) Veröffentlichungstag und Bekanntmachung des Hinweises auf die Patenterteilung: **10.11.1999**
(21) Anmeldenummer: 95108501.8
(22) Anmeldetag: 02.06.1995
(51) Int. Cl.: B41F 31/02

(54) **Verfahren und Vorrichtung zur Zufuhr von Druckfarbe aus einer Farbspender-Einrichtung in einen Farbkasten**
Method and device for feeding ink from an ink distributor to a fountain assembly
Méthode et dispositif pour l'alimentation de l'encre d'un distributeur d'encre vers un encrier

(30) Priorität: 13.07.1994 DE 4424591
(43) Veröffentlichungstag der Anmeldung: 17.01.1996
(73) Patentinhaber: MAN Roland Druckmaschinen AG, 63075 Offenbach (DE)
(72) Erfinder: Höll, Roland, D-64331 Weiterstadt (DE)
(74) Vertreter: Marek, Joachim, Dipl.-Ing.

(56) Entgegenhaltungen:
- EP-A- 0 459 755
- DE-A- 2 324 462
- DE-C- 3 835 221
- DE-U- 9 406 347
- GB-A- 2 017 001

## Beschreibung

Die Erfindung betrifft ein Verfahren sowie eine Vorrichtung zur Zufuhr von Druckfarbe aus einer Farbspendereinrichtung in einen Farbkasten mit einer Farbkastenwalze und Farbdosierelementen in einem Farbwerk einer Druckmaschine.

Eine Vorrichtung dieser Art ist aus dem DE-G 1 944 832 bekannt, bei der eine Farbspendereinrichtung auf der Farbkastenwalze verschiebbar angeordnet ist und die Farbe aus der Farbspendereinrichtung unter Druck direkt auf die Mantelfläche der Farbkastenwalze ausgepreßt wird. Ein Hinweis zur Entsorgung der Restfarbe aus dem Farbkasten ist nicht zu entnehmen.

Aus der EP 0 459 755 A1 ist eine Farbfüllstandskontrolle im Farbkasten für eine Offsetdruckmaschine bekannt. Mittels Sensor wird der Füllstand im Farbkasten nach dem Echolotprinzip ermittelt und unter Verwendung eines Mikroprozessors wird die erforderliche Farbzufuhr unter Berücksichtigung der Trägheit der Druckfarbe berechnet.

Ein Verfahren zur Bestimmung des Verbrauches von Druckfarbe ist aus der DE 3 835 221 C2 bekannt. Neben einer vor Druckbeginn durchgeführten Berechnung der voraussichtlich erforderlichen Farbmenge wird der Farbverbrauch kontinuierlich berechnet und die verbrauchte Farbmenge wird mit der in den Farbkasten eingebrachten Menge kontinuierlich verglichen. Ein Nachfüllen der noch zur Verfügung stehenden Farbmenge während der Durchführung des Druckauftrages wird hinfällig. Die Lösung ist relativ aufwendig, da sehr viele Daten erfaßt und verarbeitet werden müssen.

Aus der DE-A 23 24 462 ist eine Vorrichtung zum Aufrechterhalten eines vorherbestimmten Pegelstandes der Druckfarbe in einem Farbkasten bekannt. Die Vorrichtung weist u.a. einen Zähler auf, der anzeigt, wie oft Druckfarbe dem Farbkasten zugeführt wurde.

Schließlich ist aus der DE-U-94 06 347 (ver öffentlicht am 14.07.94,) eine Vorrichtung zum Zuführen von Druckfarbe an Rotationsdruckmaschinen bekannt, die ein in den Farbkasten reichendes Zuführrohr aufweist.
Das Farbniveau im Farbkasten läßt sich mittels Kontaktgeber über das Zuführrohr in sehr geringer Farbmenge konstant halten, um bei einem Farbwechsel die restliche Farbe schnell entfernen zu können.

Aufgabe der Erfindung ist es, eine Lösung zu entwickeln die den Reinigungsaufwand von im Farbkasten verbliebener Farbe bei Ende eines Druckauftrages oder bei einem geplanten Farbwechsel spürbar reduziert. Gelöst wird dies durch den kennzeichnenden Teil der Patentansprüche 1 und 5.

Die Erfindung hat den Vorteil, daß im Farbkasten von Druckbeginn an stets ein minimaler Farbvorrat vorhanden ist, der durch eine gesteuerte Zudosierung der Farbe aus der Farbspendereinrichtung annähernd konstant ist. Der minimale Farbvorrat des Pufferspeichers ist mengenmäßig wesentlich geringer als die herkömmliche Menge an Farbvorrat eines Farbkastens. Die Menge muß gerade ausreichen, um ein Abreißen des Farbfilmes auf der Farbkastenwalze zu vermeiden. Die erfindungsgemäße Lösung gestattet eine optimale Ausnutzung der in den Farbkasten zugeführten Farbe und reduziert das Problem der Entsorgung von im Farbkasten verbliebener Restfarbe spürbar. Die Zuführung der Farbe aus einer Farbspendereinrichtung erfolgt in den Pufferspeicher direkt an die farbverbrauchenden Farbdosierelemente. Die vorliegende Lösung eignet sich für Rollen- als auch Bogenoffsetdruckmaschinen.

Die Erfindung soll an einem Ausführungsbeispiel näher erläutert werden. Es wird von einer Bogenrotationsdruckmaschine ausgegangen.

Dabei zeigt:
- Fig. 1: den allgemeinen Aufbau einer Bogenrotationsdruckmaschine in Reihenbauweise,
- Fig. 2: den Aufbau der erfindungsgemäßen Vorrichtung,
- Fig. 3: eine Draufsicht auf den Farbkasten mit Farbkastenwalze, und
- Fig. 4: ein Farbprofil nach den Stellungen der Farbdosierelemente gemäß Fig. 3.

Nach Fig. 1 ist eine Bogenrotationsdruckmaschine in Reihenbauweise mit einem Anleger 2, zwei Druckwerken 1 mit je einem Farbwerk 4 sowie einem Ausleger 3 dargestellt. In Fig. 2 ist im wesentlichen ein Farbkasten 5 und eine zugeordnete Farbkastenwalze 7 des Farbwerkes 4 dargestellt. Der Farbkasten 5 besitzt einen Farbkastenboden 6, dem unterhalb, zentrisch zur Farbkastenwalze 7 Farbdosierelemente 8, vorzugsweise Farbschieber, zugeordnet sind. Die Farbdosierelemente 8 erstrecken sich über die gesamte Länge der Farbkastenwalze 7. Im Farbkasten 5 in unmittelbarer Nähe der Farbdosierelemente 8 ist zwischen Farbkastenboden 6 und Farbkastenwalze 7 ein Pufferspeicher zur Bildung des minimalen Farbvorrates vorgesehen. Im Farbkasten 5 der Fig. 2 ist ein übliches Füllniveau 10 mit einer Strichpunktlinie dargestellt. Zur Bildung des Pufferspeichers 9 ist eine Farbspendereinrichtung 13 mit seiner Auslauföffnung in den Farbkasten 5 ragend angeordnet. Im Bereich der Auslauföffnung der Farbspendereinrichtung 13 ist ein Sensor 12 angeordnet, welcher mit der Farbspendereinrichtung 13 schaltungstechnisch verbunden ist. Der Sensor 12 steuert das Füllniveau des Pufferspeichers 9. Die Farbspendereinrichtung 13 ist parallel zur Farbkastenwalze 7 innerhalb des Farbkastens 5 verfahrbar (nicht gezeigt). Dies läßt sich zum Beispiel über eine Traverse oder ein Portal mit entsprechender Linearführung realisieren. Vorzugsweise ist die Traverse oder das Portal gleichzeitig mit der Farbspendereinrichtung vertikal verfahrbar. Die Farbspendereinrichtung 13 ist mit einem Vorwahlzähler 11 für die Anzahl der zu verarbeitenden Bogen schaltungstechnisch gekoppelt. Der Vorwahlzähler 11 kann im Bereich des Anlegers 2 oder in einem Leitstand integriert angeordnet sein.

Die Wirkungsweise ist wie folgt: In den Farbkasten 5 wird aus der Farbspendereinrichtung 13 unter Druck Offsetdruckfarbe in den Pufferspeicher 9 zugeführt, bis sich ein minimaler Farbvorrat bildet. Entsprechend des Farbverbrauches wird in den Pufferspeicher 9 wieder Farbe aus der Farbspendereinrichtung 13 zudosiert. Dazu wird die Farbspendereinrichtung 13 parallel zur Farbkastenwalze 7 an die erforderliche, den Farbdosierelementen 8 zugeordnete, Position gefahren. Im vorliegenden Beispiel wird an den Positionen 8.2; 8.3; 8.5; 8.6 und 8.9 mehr Farbe zudosiert (Fig. 3, 4) als bei den übrigen Positionen der Farbdosierelemente 8. Vor Ende des Druckauftrages oder vor einem bevorstehenden Farbwechsel wird die Farbzufuhr aus der Farbspendereinrichtung 13 in den Pufferspeicher 9 gestoppt, wobei die restlichen, noch zu verarbeitenden Bogen noch bedruckt werden, so daß der im Pufferspeicher 9 verbliebene minimale Farbvorrat bei Ende des Druckauftrages annähernd aufgebraucht ist. Der Vorwahlzähler 11 ist auf die zu verarbeitende Bedruckstoffmenge einstellbar z.B. nach den Kriterien der Zeit oder der Bogenanzahl. Ein Steuersignal vor Druckende oder vor einer Druckunterbrechung (z.B. Farbwechsel) bewirkt die Beendigung der Farbzufuhr aus der Farbspendereinrichtung 13.

### Bezugszeichenliste

- 1: Druckwerk
- 2: Anleger
- 3: Ausleger
- 4: Farbwerk
- 5: Farbkasten
- 6: Farbkastenboden
- 7: Farbkastenwalze
- 8: Farbdosierelemente
- 8.1 - 8.12: Farbdosierelemente
- 9: Pufferspeicher
- 10: Füllniveau
- 11: Vorwahlzähler
- 12: Sensor
- 13: Farbspendereinrichtung

## Patentansprüche

1. Vorrichtung zur Zufuhr von Druckfarbe aus einer Farbspendereinrichtung (13) in einen Farbkasten (5) mit einer Farbkastenwalze (7) und Farbdosierelementen (8 - 8.12) in einem Farbwerk (4) einer Druckmaschine, wobei im Farbkasten (5) nahe der Farbdosierelemente (8 - 8.12) als minimaler Farbvorrat ein Pufferspeicher (9) gebildet wird, indem die Druckfarbe aus der Farbspendereinrichtung (13) abhängig vom Farbverbrauch gesteuert zuführbar ist,
dadurch gekennzeichnet,
daß ein auf die zu verdruckende Bedruckstoffmenge voreinstellbarer Vorwahlzähler (11) schaltungstechnisch mit der Farbspendereinrichtung (13) verbunden ist und daß durch diesen Vorwahlzähler (11) mittels Steuersignal die Farbzufuhr von der Farbspendereinrichtung (13) in Abhängigkeit von der zu bedruckenden Bedruckstoffmenge vor Ende eines Druckauftrages oder vor einem Farbwechsel stoppbar ist, so daß der im Pufferspeicher (9) verbliebene minimale Farbvorrat bei Ende des Druckauftrages annähernd aufgebraucht ist.

2. Vorrichtung nach Anspruch 1,
dadurch gekennzeichnet,
daß der Vorwahlzähler (11) nach dem Kriterium der Zeit einstellbar ist.

3. Vorrichtung nach Anspruch 1,
dadurch gekennzeichnet,
daß der Vorwahlzähler (11) im Bereich eines Anlegers (2) angeordnet ist.

4. Vorrichtung nach Anspruch 1,
dadurch gekennzeichnet,
daß der Vorwahlzähler (11) in einem Leitstand angeordnet ist.

5. Verfahren zur Anwendung der Vorrichtung nach Anspruch 1, bei dem eine geringe Farbmenge im Farbkasten (5) aus einer Farbspendereinrichtung (13) bereitgestellt wird,
wobei,
für einen minimalen Farbvorrat ein durch einen Sensor (12) gesteuerter Pufferspeicher (9) gebildet wird, die Farbe an die farbverbrauchenden Farbdosierelemente (8 - 8.12) gemäß dem eingestellten Farbprofil zugeführt wird, die zu verdruckende Bedruckstoffmenge voreingestellt und die Farbzufuhr in Abhängigkeit von der Bedruckstoffmenge gesteuert gestoppt wird.

## Claims

1. Process for feeding printing ink from an ink dispensing unit (13) into an ink fountain (5) with an ink fountain roller (7) and ink metering elements (8 - 8.12) in an inking unit (4) of a printing press, wherein in the ink fountain (5) near the ink metering elements (8 - 8.12) a buffer store (9) is formed as a minimum ink supply in that the printing ink is feedable from the ink dispensing unit (13) controlled depending on the ink usage, characterised in that a pre-selection counter (11) which can be pre-adjusted to the quantity of material to be printed is connected by circuit technology with the ink dispensing unit (13) and that by means of this pre-selection counter (11) by means of a control signal, the ink feed from the ink dosing unit (13) can be stopped in dependence on the quantity of material to be printed which is still to be printed before the end of a print order, or before an ink change, so that the minimum ink supply remaining in the buffer store (9) is substantially used up at the end of the print order.

2. Device according to Claim 1, characterized in that the pre-selection counter (11) is adjustable in accordance with the criterion of time.

3. Device according to Claim 1, characterized in that the pre-selection counter (11) is arranged in the region of a feeder (2).

4. Device according to Claim 1, characterised in that the pre-selection counter (11) is arranged in a control desk.

5. Process for using the device in accordance with Claim 1, in which a small quantity of ink is prepared in the ink fountain (5) from an ink dispensing unit (13), wherein for a minimum ink supply, a buffer store (9) controlled by a sensor (12) is formed, the ink is fed to the ink using ink metering elements (8 - 8.12) in accordance with the adjusted ink profile, the quantity of material to be printed which is to be printed is pre-set and the ink feed is stopped controlled in dependence on the quantity of material to be printed.

## Revendications

1. Dispositif pour amener de l'encre d'impression à partir d'un dispositif dispensateur d'encre (13) dans un encrier (5) ayant un rouleau d'encrier (7) et des éléments de dosage d'encre (8-8.12) dans une unité d'encrage (4) d'une machine d'impression, un réservoir tampon (9) étant formé, comme réserve minimale d'encre, dans l'encrier (5) à proximité des éléments de dosage d'encre (8-8.12), en ce que l'encre d'impression peut être amenée de façon commandée à partir du dispositif dispensateur d'encre (13) de façon dépendant de la consommation d'encre,
caractérisé en ce qu'un compteur de présélection (11) préréglable à la quantité de matière d'impression à imprimer est relié, par circuit, au dispositif dispensateur d'encre (13), et en ce que, par ce compteur de présélection (11), au moyen d'un signal de commande, l'amenée d'encre du dispositif dispensateur d'encre (13) peut être arrêtée, de façon dépendant de la quantité de matière d'impression à imprimer, avant la fin d'une commande d'impression ou avant un changement d'encre, de sorte que la réserve d'encre minimale demeurant dans le réservoir tampon (9) est pratiquement consommée à la fin de la commande d'impression.

2. Dispositif selon la revendication 1,
caractérisé en ce que le compteur de présélection (11) est réglable selon le critère du temps.

3. Dispositif selon la revendication 1,
caractérisé en ce que le compteur de présélection (11) est agencé dans la zone d'un margeur (2).

4. Dispositif selon la revendication 1,
caractérisé en ce que le compteur de présélection (11) est agencé dans un poste de commande.

5. Procédé pour utiliser le dispositif selon la revendication 1, dans lequel une faible quantité d'encre est disponible dans l'encrier (5) à partir d'un dispositif dispensateur d'encre (13), un réservoir tampon (9) commandé par un capteur (12) étant formé pour une réserve d'encre minimale, l'encre étant amenée aux éléments de dosage d'encre (8-8.12) consommant l'encre selon le profil d'encrage réglé, la quantité de matière d'impression à imprimer est préréglée, et l'amenée d'encre est arrêtée de façon commandée en fonction de la quantité de matière d'impression.
